# EUROPÄISCHE PATENTANMELDUNG

(11) **EP 0 339 447 A2**
(43) Veröffentlichungstag der Anmeldung: **02.11.1989**
(21) Anmeldenummer: 89106975.9
(22) Anmeldetag: 19.04.1989
(51) Int. Cl.: D04B 3/00, A41H 3/06

(54) **Zeichnungshilfe-Bogen und Verfahren zu seiner Herstellung**

(30) Priorität: 27.04.1988 DE 8805562 U
(71) Anmelder: Scheding, Lothar, D-7813 Staufen (DE)
(72) Erfinder: Scheding, Lothar, D-7813 Staufen (DE)
(74) Vertreter: Patent- und Rechtsanwaltssozietät, Schmitt, Maucher & Börjes

(57) **Zusammenfassung**

Ein Zeichnungshilfe-Bogen (1) dient zum Entwerfen von Strickmustern, gegebenenfalls auch Häkelmustern oder dergleichen, und hat sich rechtwinklig kreuzende, parallele Hilfslinien (2, 3), wobei die sich kreuzenden Scharen von parallelen und rechtwinkligen Hilfslinien übereinander und nebeneinander benachbarte Vierecke (4) umgrenzen, die später jeweils einer Masche entsprechen. Damit der Entwurf eines Musters (5) auf diesem Bogen (1) dem späteren Strickbild möglichst genau entspricht, sind die Abstände der parallelen Linien (2) der einen Linienschar derart größer als die der sie kreuzenden Linien (3), daß die Abmessungen der von ihnen gebildeten Vierecke (4) jeweils proportional oder geometrisch ähnlich zu denen der Maschen sind. Ein Herstellungsverfahren für einen solchen Zeichnungshilfe-Bogen (1) kann dabei vor allem darin bestehen, daß das Verhältnis von Länge und Breite der Einzelmaschen einer vorgegebenen Maschenprobe in einen Rechner eingegeben wird und danach der Zeichnungshilfe-Bogen (1) mit den rechteckigen Kästchen (4) durch Ausdrucken und/oder auf einem Bildschirm wiedergegeben wird, was den Vorteil hat, daß auch zusätzlich die Abmessung des Schnittes und gegebenenfalls sogar das Muster selbst sofort in den Rechner eingegeben und von diesem anschließend wiedergegeben werden kann und dadurch einer sofortigen Beurteilung und Korrektur zugänglich ist.

## Beschreibung

Die Erfindung betrifft einen Zeichnungshilfe-Bogen zum Entwerfen von Strickmustern, Häkelmustern oder dergleichen, mit sich rechtwinklig kreuzenden, parallelen Hilfslinien oder dergleichen, wobei die sich kreuzenden Scharen von parallelen und rechtwinkligen Hilfslinien oder dergleichen - gegebenenfalls sind diese Linien auch durch Punktreihen, farbig gegeneinander abgesetzte Streifen od.dgl. gebildet - übereinander und nebeneinander benachbarte Vierecke umgrenzen, die jeweils einer Masche od.dgl. entsprechen.

Die Erfindung betrifft ferner ein Verfahren zur Herstellung eines Zeichnungshilfe-Bogens, wobei ein Papierblatt, eine Folie od.dgl. mit sich kreuzenden Linien od.dgl. und gegebenenfalls einem Strickmuster, Häkelmuster od.dgl. bedruckt werden.

Es sind Zeichnungshilfe-Bögen bekannt, bei denen die von den sich kreuzenden parallelen Hilfslinien erzeugten Vierecke Quadrate sind. Ein Strick- oder Häkelmuster muß deshalb bisher zunächst einmal weitgehend freihändig gezeichnet, dann von Spezialkräften als Probe gestrickt und anschließend auf einen solchen Zeichnungshilfe-Bogen übertragen werden. Mit Hilfe dieser Zeichnungshilfe-Bögen können dann später beliebige Personen die jeweiligen Maschen und Reihen abzählen und das entworfene Muster nachstricken. Aufgrund der größeren Ausdehnung der einzelnen Masche in Richtung der jeweiligen Maschenreihe gegenüber der Breite einer solchen Maschenreihe ergibt sich jedoch zwischen der Darstellung auf dem Zeichnungshilfe-Bogen und der Wirklichkeit ein Unterschied. Soll beispielsweise ein kreisförmiges Ornament gestrickt werden, stellt sich dieses in den bisher bekannten Zeichnungshilfe-Bögen demgemäß als oval dar. In gleicher Weise werden alle anderen Ornamente verzerrt, so daß der Benutzer eines solchen Zeichnungshilfe-Bogens beim Nachstricken zwar die richtige Maschenzahl und die richtige Zahl von Mascheinreihen abzählen kann, aber kein zutreffendes Bild vor sich hat. Entsprechend schwierig und aufwendig ist auch zuvor schon das Entwerfen des Strickmusters und in gleicher Weise gilt dies auch für Häkelmuster.

Es besteht deshalb die Aufgabe, einen Zeichnungshilfe-Bogen der eingangs erwähnten Art zu schaffen, mit welchem schon der Entwerfer für eine erste Probe-Herstellung ein praktisch natürliches Muster herstellen kann, welches als Abbildung dem gestrickten Muster weitgehend entspricht.

Zur Lösung dieser Aufgabe ist ein Zeichnungshilfe-Bogen der eingangs erwähnten Art mit sich kreuzenden parallelen Hilfslinien od.dgl. dadurch gekennzeichnet, daß die Abstände der parallelen Linien der einen Linienschar derart größer als die der sie kreuzenden Linien sind, daß die Abmessungen der von ihnen gebildeten Vierecke jeweils proportional oder geometrisch ähnlich zu denen der Maschen sind.

Auf diese Weise werden also nicht wie seit Jahren und Jahrzehnten üblich auf dem Bogen Quadrate, sondern Rechtecke gebildet. Dadurch kann der Tatsache Rechnung getragen werden, daß eine Masche in der einen Richtung jeweils eine größere Ausehnung als in der anderen Richtung hat. Es braucht also nur dafür gesorgt zu werden, daß die Abstände dieser Hilfslinien proportionsgerecht ist, um ein proportionsgerechtes Entwerfen von Strickmustern oder auch Häkelmustern zu ermöglichen. Somit kann schon der Designer, der solche Strickmuster entwirft, praktisch natürliche Strickmuster zeichnen und für ein Probestricken zur Verfügung stellen. Somit kann auch die Probestrickerin wesentlich schneller und exakter nach diesem Entwurf arbeiten, da sie praktisch schon die Möglichkeit hat, die jeweiligen Maschen abzuzählen, statt sie mühsam mehrfach zu stricken, bis ihr Strickbild einem in herkömmlicher Weise entworfenen Muster entspricht, welches dann in entsprechend verzerrter Form übertragen werden musste. Unter Umständen kann sogar aufgrund des proportionsgerechten Entwerfens auf ein Probestricken ganz verzichtet werden oder zumindest kann eine einzige Strickprobe als Bestätigung genügen, daß der Entwurf akzeptabel ist.

Dabei ist ein weiterer Vorteil der Erfindung darin zu sehen, daß die vorbeschriebenen Vorzüge und Vereinfachungen mit einer technisch sehr leicht durchführbaren Maßnahme erreicht werden können, wobei die erfindungsgemäßen Zeichnungshilfe-Bögen sehr einfach und preiswert herstellbar sind, da lediglich die Abstände der Linien so gewählt werden müssen, daß sie geometrisch ähnlich zu den Abmessungen von Maschen sind.

Zum proportionsgerechten Entwerfen von Strickmustern ergibt sich dabei zweckmäßigerweise, daß die in Richtung der zu entwerfenden Maschenreihen verlaufenden Hilfslinien entsprechend der geringeren Höhe einer Masche einen geringeren Abstand zueinander als die sie rechtwinklig kreuzenden Linien haben.

Besonders zweckmäßig ist es, wenn der Zeichnungshilfe-Bogen rechteckig ist und die in Richtung seiner größeren Längser streckung verlaufenden Hilfslinien proportional zu der größeren Breite der Maschen den größeren Abstand zueinander haben. Viele Strickmuster haben nämlich mehr Strickreihen als in einer Reihe nebeneinanderliegende Maschen. Selbstverständlich ist aber auch eine um 90° gedrehte Anordnung für solche Strickmuster möglich, die eine größere Breite als Höhe haben sollen.

Die Hilfslinien können unterbrochen, als Negativdruck oder als durchgehende Linien vorgedruckt sein. Vor allem unterbrochene oder als Negativdruck ausgebildete Linien treten gegenüber dem Bogen und einem darauf entworfenen Muster optisch zurück, so daß der Eindruck des entworfenen Musters der Wirklichkeit noch besser entspricht.

Der Zeichnungshilfe-Bogen kann für eine besonders preiswerte Fertigung aus Papier oder Karton bestehen. Er kann aber auch eine durchsichtige Folie sein, wodurch ein Vergleich mit einer Probefertigung besonders einfach wird.

Gegebenenfalls kann der Zeichnungshilfe-Bogen an einem Rand, vorzugsweise dem unteren Rand, eine Greiflasche haben, auf welche die rechtwinklig zu diesem Rand verlaufenden Linien gegebenenfalls verlängert sind. An einer solchen Lasche kann der Bogen beispielsweise auf einem Zeichenbrett fixiert werden, ohne daß diese Fixierung den eigentlichen Bogen berühren muß. Ferner kann aber ein solcher zusätzlicher Streifen mit den sich fortsetzenden Linien auch dazu verwendet werden, einen entsprechenden Rand bzw. Bund eines Strickmusters mit einem entsprechenden Bündchenmuster zu versehen.

Eine weitere Ausgestaltungsmöglichkeit kann darin bestehen, daß an einem Rand, vorzugsweise dem oberen Rand, insbesondere etwa auf der Mitte eine randoffene Ausnehmung, Einbuchtung od.dgl. Ausschnitt geformt oder durch abgetreppte Linien vorgegeben ist. Dadurch kann beispielsweise dem Halsbereich eines Zuschnittes eines Kleidungsstückes von vorneherein Rechnung getragen werden.

Insgesamt ergibt sich ein Hilfsbogen zum Entwerfen von Strickmustern od.dgl., welcher in der Herstellung und Handhabung sehr einfach ist und auf überraschend einfache Weise die bisher immer übliche verzerrte Darstellung solcher Strickmuster vermeidet und somit das proportionsgerechte Entwerfen von Strickmustern ermöglicht bzw. das Nachstricken gemäß solchen Mustern erleichtert.Die Erfindung betrifft, wie eingangs erwähnt auch ein Verfahren zur Herstellung eines Zeichnungshilfe-Bogens der vorbeschriebenen Art. Dieses Verfahren ist dadurch gekenzeichnet, daß das Verhältnis von Länge zu Breite der Einzelmaschen einer vorgegebenen Maschenprobe in einen Rechner oder Computer eingegeben wird und danach der Zeichnungshilfe-Bogen mit den rechteckigen Kästchen durch Ausdrucken und/oder auf einem Bildschirm wiedergegeben wird.

In der Stricktechnik ist es bekannt, zunächst einmal eine Maschenprobe zu erstellen, um das wahre Größenverhältnis der einzelnen Maschen je nach verwendetem Strickfaden, Strickart und Strickfestigkeit festzulegen. Die Erfindung und insbesondere das vorbeschriebene erfindungsgemäße Verfahren erlaubt es nun, auf einfache Weise solche bekannten Maschenproben für das Erstellen des zum Entwerfen von Mustern vorteilhaften Zeichnungshilfe-Bogens mitzubenutzen und somit von vorneherein in den Entwurf einzubeziehen, so daß eine noch größere Übereinstimmung zwischen Entwurf und späterem gestricktem Erzeugnis erzielt werden kann. Eine Strickerin kann also unter Berücksichtigung der Nadelstärke, der verwendeten Wolle und der Strickart vor der eigentlichen Strickarbeit die entsprechende Maschenprobe vorgeben und nach dem Entwerfen eines Musters auf dem danach hergestellen Zeichnungshilfe-Bogen sofort dann die eigentliche Strickarbeit in zutreffender Weise durchführen.

Dabei erlaubt das erfindungsgemäße Verfahren in überraschender und besonders vorteilhafter Weise eine Ausgestaltung dahingehend, daß zusätzlich die Abmessungen des Schnittes des zu strickenden Teiles in den Rechner eingegeben und der Hilfsbogen mit den Rechteckkästchen und der Außenkontur des Schnittes auf dem Bildschirm wiedergegeben und/oder ausgedruckt wird. Dadurch wird die Wirklichkeitsnähe des Entwurfes noch größer, weil nicht nur das Muster, sondern gleich auch der gesamte Zuschnitt von vorneherein sichtbar gemacht werden können.

Eine weitere Beschleunigung und Vereinfachung des Erstellens des Zeichnungshilfe-Bogens geht dahin, daß dabei auch gleichzeitig schon das Muster entworfen werden kann, indem nach dem Eingeben des Verhältnisses von Länge zu Breite der Einzelmaschen und gegebenenfalls dem Eingeben der Abmessungen des Schnittes des zu strickenden Teiles das Muster mit einem Digitalisiergriffel oder durch Konstruktion am Computer in diesen eingegeben wird und daß anschließend der Zeichnungshilfe-Bogen mit dem eingegebenen Muster unter Berücksichtigung der zuvor vorgegebenen Größe der Kästchen und Hilfslinien wiedergegeben wird, wobei gekrümmte oder schräge Linien abgetreppt werden.

Insbesondere diese Arbeit des Abtreppens ist beim Entwerfen eines Musters von Hand sehr schwierig, weil erst nach einem ersten Zeichnungsversuch sichtbar wird, ob die Annäherung an die schräge oder gekrümmte Linie durch die Abtreppung auch genügend gut gelungen ist. Durch das Eingeben der Muster und Musterlinien in den Rechner kann dieser die Abtreppung in bestmöglicher Weise von vorneherein vornehmen und wesentlich schneller durchführen, wobei in bekannter Weise auch entsprechend schnell nachträgliche Korrekturen möglich sind, bevor dann das endgültig durch den Zeichnungshilfe-Bogen und den Rechner fertiggestellte Muster festliegt und ausgedruckt werden kann.

Durch die Erfindung ist es nun auf wesentlich einfachere und bessere sowie auch schnellere Weise möglich, einer Strickerin ein genaues und zutreffendes Strickbild zur Verfügung zu stellen, welches dem tatsächlichen späteren Muster mindestens weitgehend entspricht, weil von vorneherein mit proportionsrichtigem Grundraster gearbeitet wird, d.h. daß der Maschenprobe entsprechend auf der Strecke der Horizontalen wie der Vertikalen die exakt richtige Maschen- sowie Reihenanzahl dargestellt ist.

Es ist nun durch die Erfindung möglich, daß wie gewohnt zunächst eine Entwurfsskizze erarbeitet und dann diese Skizze mit Maßen und Maschenprobe in einen Rechner oder Computer eingelesen und dadurch das Strickbild erstellt wird. Das ausgedruckte Strickbild wird gegebenenfalls von dem oder der Entwerferin korrigiert und die Korrekturen wiederum im Computer ausgeführt und danach schließlich dann das korrigierte fertige Strickbild als Strickstück gestrickt.

Eine andere Möglichkeit besteht aufgrund der Erfindung darin, den Entwurf direkt am Computer durchzuführen, der dann bereits das fertige Strickbild ausdrucken kann.

Dabei ist in vorteilhafter Weise die Bedienung des Gerätes sehr einfach, da nur Maße, Ausschnitte, Bündchen und Maschenprobe eingegeben werden müssen, um Schnitt und Grundraster - die Linienscharen des Zeichnungshilfe-Bogens - vorzugeben. Motiv- und Mustererarbeitung selbst können auf verschiedene Weisen, nämlich z.B. - der konventionellen Entwurfsarbeit am ähnlichsten - am Digitalisierbrett mit einem elektronischen Stift erfolgen, durch welchen auf dem Bildschirm entweder gleich auf das Grundraster abgetreppte oder aber freie Linien gebracht werden, die dann noch auf verschiedenste Weisen variiert werden können. Geometrische Formen, Motivwiederholungen, Streudesigns, Musteraneinanderreihungen usw. werden dabei zweckmäßigerweise auf dem Bildschirm aufgebaut. Dabei können sogar schwierige, bisher mit vertretbarem Aufwand kaum mögliche Formen wie Ovale, Spiralen od.dgl. in ihren optimalen Proportionen dargestellt werden.

Freie Linien können proportionsgerecht abgetreppt und sofort auf dem Bildschirm kontrolliert und so bis auf die letzte Masche optimiert werden.

Bildmotive können zur Beurteilung ihrer Erkennbarkeit bei der jeweiligen Größe der späteren Abbildung dargestellt werden, wobei Größe, Position, Winkel usw. der Bildmotive sekundenschnell realistisch verändert, z.B. weitestmöglich verkleinert werden können, um eine optimale Wirkung zu erzielen und festzustellen, bis zu welcher Verkleinerung das Motiv trotz des Maschenrasters noch erkennbar bleibt. Umgekehrt kann für eine gewünscht kleine Darstellung die optimale Maschenabmessung -abhängig von Fadenstärke, Strickart, Nadeln und dergleichen - ermittelt werden.

Streudesigns können in Bezug auf Motivgröße, Winkelung, Absände usw.auf das Feinste und gleichzeitig sehr schnell abgestimmt werden. Auch Musterwiederholungen sind auf einfache Weise dem Schnitt anzupassen.

Geometrische Formen - selbst die schwierigsten wie Spiralen od.dgl. - können automatisch aufgebaut und beliebig verändert werden.

Durch die proportionsrichtige, also verzugsfreie Darstellung und durch deren sich daraus ergebende realistische Beurteilung kann schon am Bildschirm oder am Ausdruck entschieden werden, ob ein Modell oder Entwurf realisiert werden soll. Entwurfsvariationen zur Auswahl sind ohne Aufwand in kürzester Zeit darstellbar.

Dabei sind die erforderlichen Arbeitsmittel relativ preiswert, weil ein Personalcomputer mit Bildschirm und Digitalisierbrett sowie evtl. Drucker und/oder Plotter bereits genügt.

Außer Schnitt und Muster können auch Strickart und Farben darstellbar sein und all diese Arbeiten sind nun auf sehr einfache Weise archivierbar, so daß im Laufe der Zeit eine umfangreiche Sammlung von Schnitten, Mustern usw. aufgebaut werden kann. Die ausgedruckten oder mit dem Plotter erstellten Strickbilder sind dabei in vorteilhafter Weise auch reprofähig, so daß auch fertige Druckfilme erstellt werden können.

In vorteilhafter Weise ergibt sich also im Entwurfsablauf die Möglichkeit, einen Modellentwurf sofort und ohne fertiges Strickstück beurteilen zu können. Darüber hinaus stehen Zeichnungsmöglichkeiten zur Verfügung, die in der Handskizze in dieser Vollkommenheit der Anpassung an das spätere Strickstück nicht erreicht werden können. Dabei sind schließlich Strickbilder darstellbar, die wegen ihres erheblichen Detailreichtums von Hand gezeichnet nicht zu realisieren wäre. Und all dies kann bis auf das Feinste optimiert und fehlerfrei durchgeführt werden.

Nachstehend ist die Erfindung anhand der Zeichnung mit wesentlichen Einzelheiten noch näher beschrieben.

Es zeigt in z.T. schematisierter Darstellung:
Fig. 1 einen erfindungsgemäßen Zeichnungshilfe-Bogen in Draufsicht, wobei ein beispielhaftes Strickmuster darauf eingetragen ist, beispielsweise das Vorderteil eines Pullovers,
Fig. 2 ein mit einem anderen Strickmuster versehener Zeichnungshilfe-Bogen, welcher beispielsweise die zu Fig. 1 passende Rückseite eines Pullovers zeigt,
Fig. 3 ein spezielles zu strickendes Motiv, nämlich ein Schiffssteuerrad,
Fig. 4 das Motiv gemäß Fig. 3 auf einem konventionellen mit Quadraten versehenen Zeichnungshilfe-Bogen,
Fig. 5 die Übertragung des Motives auf einen konventionellen Zeichnungshilfe-Bogen, um danach später eine korrekte kreisförmige Wiedergabe zu erlangen,
Fig. 6 das Strickergebnis, wenn die Maschenzahl genau der Kästchenzahl der Fig. 4 entspricht, sowie
Fig. 7 einen erfindungsgemäßen Zeichnungshilfe-Bogen mit dem darauf übertragenen Motiv gemäß Fig. 3 in proportionsgerechter Darstellung, die dann auch dem späteren Strickbild genau entspricht.

Ein im ganzen mit 1 bezeichneter Zeichnungshilfe-Bogen ist mit sich rechtwinklig kreuzenden, parallelen senkrechten Hilfslinien 2 und horizontalen Hilfslinien 3 versehen, wobei die sich kreuzenden Scharen von parallelen und rechtwinkligen Hilfslinien 2 u.3 übereinander und nebeneinander benachbarte Vierecke 4 umgrenzen. Diese Vierecke 4 entspre chen jeweils einer zu strickenden Masche. Dabei erkennt man in beiden Figuren, daß die Abstände der parallelen Linien 2 der einen senkrechten Linienschar größer als die der sie kreuzenden Linien 3 sind. Dadurch eignet sich der Zeichnungshilfe-Bogen 1 zum proportionsgerechten Entwerfen von Strickmustern 5, denn die in Richtung der zu entwerfenden Maschenreihen verlaufenden Hilfslinien 3 haben entsprechend der geringeren Maschenhöhe einen geringeren Abstand zueinander als die sie rechtwinklig kreuzenden Linien 2, deren Abstand jeweils der Ausdehnung einer Masche in Richtung der Maschenreihe entspricht.

Der Zeichnungshilfe-Bogen 1 ist rechteckig und die in Richtung seiner größeren Längserstreckung verlaufenden senkrechten Hilfslinien 2 haben im Ausführungsbeispiel den größeren Abstand zueinander. Somit können beispielsweise Strickmuster 5 für d ie Vorderseite und die Rückseite von Pulloverteilen auf diesen Hilfsbögen 1 proportionsgerecht entworfen werden sowohl in ihren Abmessungen wie auch in ihren Mustern.

Im Ausführungsbeispiel sind die Hilfslinien 2 u.3 als durchgehende Linien vorgedruckt. Sie könnten aber auch als Negativdruck oder unterbrochen sein, um gegenüber der eigentlichen Musterdarstellung 5 mehr zurückzutreten.

Die in den Fig. 1 u.2 dargestellten Hilfsbögen 1 bestehen z.B. aus Papier oder Karton. Sie könnten aber auch durchsichtige Folien sein, insbesondere dann , wenn die Abstände der Linien 2 u.3 nicht nur proportionsgerecht, sondern übereinstimmend mit den Abmessungen der Strickmaschen sind, so daß eine solche durchsichtige Folie nach einem ersten Probestricken zum Vergleichen unmittelbar auf das gestrickte Muster aufgelegt werden könnte.

In beiden Figuren erkennt man noch am unteren Rand 6 des Bogens 1 eine überstehende Lasche 7, an welcher der Bogen erfaßt oder auch befestigt werden könnte, ohne das eigentliche Strickmuster zu verdecken. Falls aber die Hilfslinien 2 bis über diese Lasche 7 - wie dargestellt - verlängert sind, kann diese Lasche 7 dazu dienen, das Bündchenmuster gleich mitzuentwerfen.

In Fig. 1 und 2 erkennt man außerdem noch am oberen Rand 8 etwa auf der Mitte jeweils eine randoffene Ausnehmung, Einbuchtung od.dgl., also einen Ausschnitt 9, der dabei durch abgetreppte Linien vorgegeben ist und gleich schon den späteren Halsausschnitt eines gemäß diesem Muster hergestellten Pullovers berücksichtigt.

Insgesamt ergibt sich auf einfache und preiswerte Weise ein Zeichnungshilfe-Bogen, der ein proportionsgerechtes Entwerfen vor allem von Strickmustern aber auch sonstigen Mustern erlaubt, bei denen die einzelnen Maschen od.dgl. Einheiten in einer Richtung eine andere Ausdehnung als in der rechtwinkligen Richtung haben. Somit werden vor allem figürliche Darstellungen innerhalb solcher Entwürfe in ihrer proportionsrichtigen Form und nicht verzerrt wiedergegeben.

Zur Herstellung eines derartigen Zeichnungshilfe-Bogens 1, wobei ein Papierblatt oder eine Folie mit den sich kreuzenden Linien 2 und 3 und gegebenenfalls einem Strickmuster 5 oder auch einem Häkelmuster bedruckt wird kann dabei darin bestehen, daß das Verhältnis von Länge zu Breite der Einzelmaschen einer vorgegebenen Maschenprobe in einen Rechner oder Computer eingegeben wird und danach der Zeichnungshilfe-Bogen 1 mit den rechteckigen Kästchen 4 durch Ausdrucken und/oder auf einem Bildschirm wiedergegeben wird, wonach dann darauf das proportionsgerechte Entwerfen des Strickmusters 5 erfolgen kann.

Diese Verfahrensweise erlaubt es, zusätzlich die Abmessungen des gesamten Schnittes des zu strickenden Teiles in den Rechner einzugeben, so daß der Zeichnungshilfe-Bogen 1 mit den Rechtecken 4 und der Außenkontur des Schnittes auf dem Bildschirm wiedergegeben und/oder ausgedruckt werden kann.

Besonders einfach für den Entwerfer oder die Entwerferin ist es dabei, wenn nach dem Eingeben des Verhältnisses von Länge zu Breite der Einzelmaschen und gegebenenfalls dem Eingeben der Abmessungen des Schnittes des zu strickenden Teiles das Muster selbst mit einem Digitalisiergriffel oder durch Konstruktion am Computer in diesen eingegeben wird und anschließend der Zeichnungshilfe-Bogen 1 mit dem Muster unter Brücksichtigung der zuvor vorgegebenen Größe der Kästchen 4 und Hilfslinien 2 und 3 wiedergegeben wird, wobei gekrümmte oder schräge Linien des Musters abgetreppt werden.

Die Vorteile der Erfindung werden besonders schnell deutlich an den Figuren 3 bis 7. Das zu strickende Motiv oder Muster 5 sei gemäß Fig. 3 ein Speichenrad, bei welchem die Speichen über die Kreiskontur überstehen, so daß der Eindruck eines seemännischen Steuerrades entsteht. Die Übertragung dieses Musters auf einen Zeichnungshilfe-Bogen mit normalen Quadraten gemäß Fig. 4 ergäbe ein in Fig. 6 erkennbares Strickbild, bei welchem aufgrund der größeren Breite der Maschen gegenüber ihrer Höhe das gesamte Motiv seitlich auseinandergezogen wäre.

Es müsste also bei konventioneller Arbeitsweise zunächst auf mit Quadraten versehenem Papier ein in der Höhe auseinandergezogenes Muster 5 gezeichnet werden, um das in Fig. 7 erkennbare Endprodukt zu erhalten. Es leuchtet ein, daß die Beurteilung des Musters gemäß Fig. 5 schwierig ist, während die Erfindung nun erlaubt, ein Muster sofort gemäß Fig. 7 darzustellen. Dabei wird auch erkennbar, daß das Abtreppen der Begrenzungslinien dabei bestmöglich und möglichst nah an dem wirklichen Erscheinungsbild und der wirklichen Um rißform des Musters erfolgt.

Der Zeichnungshilfe-Bogen 1 dient zum Entwerfen von Strickmustern, gegebenenfalls auch Häkelmustern oder dergleichen, und hat sich rechtwinklig kreuzende, parallele Hilfslinien 2, 3, wobei die sich kreuzenden Scharen von parallelen und rechtwinkligen Hilfslinien übereinander und nebeneinander benachbarte Vierecke 4 umgrenzen, die später jeweils einer Masche entsprechen. Damit der Entwurf eines Musters 5 auf diesem Bogen 1 dem späteren Strickbild möglichst genau entspricht, sind die Abstände der parallelen Linien 2 der einen Linienschar derart größer, als die der sie kreuzenden Linien 3, daß die Abmessungen der von ihnen gebildeten Vierecke 4 jeweils proportional oder geometrisch ähnlich zu denen der Maschen sind. Ein Herstellungsverfahren für einen solchen Zeichnungshilfe-Bogen 1 kann dabei vor allem darin bestehen, daß das Verhältnis von Länge und Breite der Einzelmaschen einer vorgegebenen Maschenprobe in einen Rechner eingegeben wird und danach der Zeichnungshilfe-Bogen 1 mit den rechteckigen Kästchen 4 durch Ausdrucken und/oder auf einem Bildschirm wiedergegeben wird, was den Vorteil hat, daß auch zusätzlich die Abmessung des Schnittes und gegebenenfalls sogar das Muster selbst sofort in den Rechner eingegeben und von diesem anschließend wiedergegeben werden kann und dadurch einer sofortigen Beurteilung und Korrektur zugänglich ist.

## Patentansprüche

1. Zeichnungshilfe-Bogen zum Entwerfen von Häkel-, Strickmustern od.dgl., mit sich rechtwinklig kreuzenden parallelen Hilfslinien, wobei die sich kreuzenden Scharen von parallelen und rechtwinkligen Hilfslinien od.dgl. übereinander und nebeneinander benachbarte Vierecke (4) umgrenzen, die jeweils einer Masche od.dgl. entsprechen, **dadurch gekennzeichnet,** daß die Abstände der parallelen Linien (2) der einen Linienschar derart größer als die der sie kreuzenden Linien (3) sind, daß die Abmessungen der von ihnen gebildeten Vierecke jeweils proportional oder geometrisch ähnlich zu denen der Maschen sind.

2. Zeichnungshilfe-Bogen zum proportionsgerechten Entwerfen von Strickmustern (5) nach Anspruch 1, dadurch gekennzeichnet, daß die in Richtung der zu entwerfenden Maschenreihen verlaufenden Hilfslinien (3) entsprechend der geringeren Höhe einer Masche einen geringeren Abstand zueinander als die sie rechtwinklig kreuzenden Linien (2) haben.

3. Zeichnungshilfe-Bogen nach Anspruch 1 oder 2, dadurch gekennzeichnet, daß er rechteckig ist und die in Richtung seiner größeren Längserstreckung verlaufenden Hilfslinien (2) proportional zu der größeren Breite der Maschen den größeren Abstand zueinander haben.

4. Zeichnunghilfe-Bogen nach einem der Ansprüche 1 bis 3, dadurch gekennzeichnet, daß die proportional zur Größe der Maschen angeordneten Hilfslinien (2, 3) unterbrochen, als Negativdruck oder als durchgehende Linien vorgedruckt sind.

5. Zeichnungshilfe-Bogen nach einem der Ansprüche 1 bis 4, dadurch gekennzeichnet, daß er eine durchsichtige Folie ist.

6. Zeichnungshilfe-Bogen nach einem der Ansprüche 1 bis 4, dadurch gekennzeichnet, daß der aus Papier oder Karton besteht.

7. Zeichnungshilfe-Bogen nach einem der Ansprüche 1 bis 6, dadurch gekennzeichnet, daß der Bogen an einem Rand (6), vorzugsweise an dem unteren Rand, eine Lasche (7) hat, auf welche die rechtwinklig zu diesem Rand (6) laufenden Linien gegebenenfalls verlängert sind.

8. Zeichnungshilfe-Bogen nach einem der Ansprüche 1 bis 7, dadurch gekennzeichnet, daß an einem Rand, vorzugsweise dem oberen Rand (8), insbesondere etwa auf der Mitte eine randoffene Ausnehmung, Einbuchtung od.dgl. Ausschnitt (9) geformt oder durch abgetreppte Linien vorgegeben ist.

9. Verfahren zur Herstellung eines Zeichnungshilfe-Bogens (1) insbesondere nach einem der vorstehenden Ansprüche, wobei ein Papierblatt, eine Folie od.dgl. mit sich kreuzenden Linien (2, 3) od.dgl. und gegebenenfalls einem Strickmuster (5), Häkelmuster od.dgl. bedruckt werden, **dadurch gekennzeichnet,** das das Verhältnis von Länge zu Breite der Einzelmaschen einer vorgegebenen Maschenprobe in einen Rechner oder Computer eingegeben wird und danach der Zeichnungshilfe-Bogen (1) mit den rechteckigen Kästchen (4) durch Ausdrucken und/oder auf einem Bildschirm wiedergegeben wird.

10. Verfahren nach Anspruch 9, dadurch gekennzeichnet, daß zusätzlich die Abmessungen des Schnittes des zu strickenden Teiles in den Rechner eingegeben und der Zeichnungshilfe-Bogen (1) mit den Rechtecken (4) und der Außenkontur des Schnittes auf dem Bildschirm wiedergegeben und/oder ausgedruckt wird.

11. Verfahren nach Anspruch 9 oder 10, bei welchem ein Strickmuster entworfen oder vorgegeben wird, dadurch gekennzeichnet, daß nach dem Eingeben des Verhältnisses von Länge zu Breite der Einzelmaschen und gegebenenfalls dem Eingeben der Abmessungen des Schnittes des zu strickenden Teiles das Muster mit einem Digitalisiergriffel oder durch Konstruktion am Computer in diesen eingegeben wird und daß anschließend der Zeichnungshilfe-Bogen (1) mit dem eingegebenen Muster unter Berücksichtigung der zuvor vorgegebenen Größe der Kästchen (4) und Hilfslinien (2, 3) wiedergegeben wird, wobei gekrümmte oder schräge Linien abgetreppt werden.
